# EUROPÄISCHE PATENTSCHRIFT

(11) **EP 3 685 411 B1**
(45) Veröffentlichungstag und Bekanntmachung des Hinweises auf die Patenterteilung: **11.08.2021**
(21) Anmeldenummer: 18829752.7
(22) Anmeldetag: 06.12.2018
(51) Int. Cl.: H01F 5/04

(54) **WICKLUNGSANORDNUNG**
WINDING ASSEMBLY
AGENCEMENT D'ENROULEMENT

(30) Priorität: 20.12.2017 DE 102017223316
(43) Veröffentlichungstag der Anmeldung: 29.07.2020
(73) Patentinhaber: Siemens Energy Global GmbH & Co. KG, 81739 München (DE)
(72) Erfinder: WAGNER, Hans Jürgen, 8200 Gleisdorf (AT); GANGEL, Jürgen, 8160 Weiz (AT)
(86) Internationale Anmeldenummer: PCT/EP2018/083865
(87) Internationale Veröffentlichungsnummer: WO 2019/121048

(56) Entgegenhaltungen:
- EP-A1- 2 549 494
- EP-A2- 2 660 832
- DE-U1-202014 105 168
- GB-A- 800 992
- JP-A- 2008 288 512
- US-A1- 2015 206 648

## Beschreibung

### GEBIET DER ERFINDUNG

Die Erfindung betrifft eine Wicklungsanordnung für einen Transformator, insbesondere mit einer Betriebsmittelspannung von Um ≥ 72,5kV, wobei die Wicklungsanordnung zumindest eine Wicklung aufweist, die in einem Wicklungsleiter endet, wobei der Wicklungsleiter mit einer Schaltleitung verbunden ist, welche zur Verschaltung der Wicklung mit anderen Wicklungen ausgebildet ist.

Die erfindungsgemäße Wicklungsanordnung kann in verschiedenen Transformatortypen Anwendung finden, insbesondere in Verteiltransformatoren, wie in flüssigkeitsgefüllten Verteiltransformatoren.

### STAND DER TECHNIK

Aus der DE 20 2014 105168 U1 ist ein Planarwicklungsmodul zur Verwendung in Planartransformatoren beschrieben. Ein Verbindungsstück dient dabei zur Verschaltung einer Wicklung mit einer anderen Wicklung.

Die GB 800 992 A offenbart einen Transformator und eine Feldspule. Auch hier dient ein Verbindungsstück zur Verbindung von zwei Teilwicklungen im Inneren einer Wicklung.

Weiterer Stand der Technik ist in der EP 2 549 494 A1, der US 2015/206648 A1, der EP 2 660 832 A2 und der JP 2008 288512 A beschrieben.

Dem Fachmann ist aus der ständigen Praxis bekannt, dass bei ölgefüllten Verteiltransformatoren für Hochtemperaturanforderungen, z.B. bei einer Betriebstemperatur von mehr als 105°C, oft eine Aramid-Isolierung für die Ausleitungen benötigt wird. Mit einer Betriebsmittelspannung von Um ≥ 72,5 kV tritt im Oberspannungs-Ausleitungsbereich, also dem Hochspannungsbereich, eine hohe Feldstärke auf. Durch diese punktuelle Feldstärke ist die Gefahr von Teilentladungen und Überschlägen stark erhöht. Um diese elektrische Beanspruchung zu senken wird bei Niedertemperaturanwendungen um die Ausleitung eine Schirmung zur Leitervergrößerung eingesetzt. Für Hochtemperaturanwendungen sind einige dieser langjährig eingesetzten und bewährten Materialien für die Schirmung nicht verfügbar.

### DARSTELLUNG DER ERFINDUNG

Es ist somit eine Aufgabe der Erfindung, eine Wicklungsanordnung bereit zu stellen, die die Nachteile des Stands der Technik überwindet und auch für Hochtemperaturanwendungen eine Verringerung der Gefahr von Teilentladungen und Überschlägen im Oberspannungs-Ausleitungsbereich verringert.

Diese Aufgabe wird erfindungsgemäß durch eine Wicklungsanordnung nach Anspruch 1 gelöst. Ausgehend von einer Wicklungsanordnung für einen Transformator, insbesondere mit einer Betriebsmittelspannung von Um ≥ 72,5kV, wobei die Wicklungsanordnung zumindest eine Wicklung aufweist, die in einem Wicklungsleiter endet, wobei der Wicklungsleiter mit einer Schaltleitung verbunden ist, welche zur Verschaltung der Wicklung mit anderen Wicklungen ausgebildet ist, ist vorgesehen, dass die Verbindung der Schaltleitung mit dem Wicklungsleiter im Inneren der Wicklung angeordnet ist.

Durch die Verbindung des Wicklungsleiters mit der Schaltleitung, die in der Regel einen größeren Leiterquerschnitt aufweist als der Wicklungsleiter, im Inneren der Wicklung und die Bildung der Ausleitung mit der Schaltleitung wird die elektrische Feldstärke an der Ausleitung erheblich gesenkt.

Dass die Verbindung der Schaltleitung mit dem Wicklungsleiter im Inneren der Wicklung angeordnet ist, bedeutet, dass die Verbindung von der Wicklung umgeben ist, sowohl in radialer Richtung der Wicklung gesehen als auch in axialer Richtung der Wicklung. Geht man davon aus, dass die Wicklung um eine Wicklungsachse herum angeordnet ist, so befindet sich beispielsweise, relativ zur Wicklungsachse, sowohl radial außerhalb der erfindungsgemäßen Verbindung noch ein Teil der Wicklung und auch axial vor und nach der Verbindung noch ein Teil der Wicklung. Die Wicklungsleiter der Wicklung isolieren also die Verbindung zum Großteil, insbesondere vollständig, vom Raum außerhalb der Wicklung.

Die Erfindung wird vorteilhaft für die Oberspannungswicklung, also die Hochspannungswicklung, eines Transformators verwendet.

Um den Wicklungsleiter einfach und dauerhaft elektrisch mit der Schaltleitung zu verbinden, kann vorgesehen sein, dass die Verbindung zwischen Schaltleitung und Wicklungsleiter eine Crimpverbindung ist. Eine Crimpverbindung entsteht, wenn zwei Komponenten durch plastische Verformung miteinander verbunden werden, beispielsweise durch Bördeln, Quetschen, Kräuseln oder Falten. Eine Crimpverbindung ist an sich keine lösbare Verbindung. Eine Crimpverbindung ist formschlüssig.

Bei einer Crimpverbindung wird in der Regel ein Verbindungselement eingesetzt, in welches einer oder beide zu verbindenden Leiter eingeschoben werden. Das Verbindungselement kann etwa als Hülse oder Kabelschuh ausgebildet sein. Neben der elektrischen Verbindung entsteht beim Crimpen auch eine mechanische Verbindung der beiden zu verbindenden Leiter, hier des Wicklungsleiters und der Schaltleitung. Als Werkzeuge zum Crimpen werden z.B. Crimpzangen oder Anschlagpressen verwendet. Die Form des Werkzeugs und die Presskraft müssen jeweils so angepasst werden, dass eine formschlüssige Verbindung entsteht, aber keiner der Leiter dabei zerstört, insbesondere gebrochen, wird. Alternativ zum Crimpen können die beiden Leiter auch verlötet oder verschweißt werden.

Da sich die Verbindung innerhalb der Wicklung befindet, ist es vorteilhaft, dass das Verbindungselement, das die Verbindung zwischen Schaltleitung und Wicklungsleiter herstellt, von einer elektrischen Abschirmung umgeben ist. Dadurch wird auf einfache Weise das elektrische Feld der Wicklung von der Schaltleitung abgeschirmt.

Insbesondere kann vorgesehen sein, dass die elektrische Abschirmung auch den an das Verbindungselement anschließenden Teil des Wicklungsleiters und den an das Verbindungselement anschließenden Teil der Schaltleitung umgibt. Dadurch wird jedenfalls eine gute Abschirmung des Verbindungselements erreicht.

Die elektrische Abschirmung kann am einfachsten eine leitfähige Schicht umfassen, die zumindest das Verbindungselement umgibt. Denkbar sind hier leitfähige Folien, Geflechte oder Bleche. Die leitfähige Schicht kann z.B. Kupfer enthalten.

Die elektrische Abschirmung, der an das Verbindungselement anschließende Teil des Wicklungsleiters und der an das Verbindungselement anschließende Teil der Schaltleitung können von einer gemeinsamen Isolierung umgeben sein. Dadurch kann es zu keiner leitenden Verbindung oder zu einem Überschlag von der restlichen Wicklung auf die Schaltleitung kommen.

Geht man davon aus, dass die Wicklung um eine Wicklungsachse herum angeordnet ist, so sind grundsätzlich drei Ausführungsvarianten denkbar, wo eine Verbindung einer Schaltleitung mit einem Wicklungsleiter, insbesondere das entsprechende Verbindungselement, relativ zur Wicklung angeordnet ist.

In der ersten Ausführungsvariante ist vorgesehen, dass sich sowohl radial außerhalb einer Verbindung einer Schaltleitung mit einem Wicklungsleiter als auch axial vor und nach dieser Verbindung der Schaltleitung mit dem Wicklungsleiter noch ein Teil der Wicklung befindet. Die Verbindung, insbesondere in Form des Verbindungselements, ist also in axialer Richtung auf beiden Seiten von Wicklungsleitern umgeben. In radialer Richtung sind zumindest außerhalb der Verbindung, insbesondere außerhalb des Verbindungselements, weitere Wicklungsleiter bzw. weitere Abschnitte desselben Wicklungsleiters vorhanden. Radial innerhalb kann sich beispielsweise eine Isolierung der Wicklung befinden. Diese Ausführungsvariante ist somit für den Wicklungsanfang geeignet, der in radialer Richtung der Wicklung gesehen innen liegt.

In der zweiten Ausführungsvariante ist vorgesehen, dass sich sowohl radial innerhalb einer Verbindung einer Schaltleitung mit einem Wicklungsleiter als auch axial vor und nach dieser Verbindung der Schaltleitung mit dem Wicklungsleiter noch ein Teil der Wicklung befindet. Die Verbindung, insbesondere in Form des Verbindungselements, ist also in axialer Richtung auf beiden Seiten von Wicklungsleitern umgeben. In radialer Richtung sind zumindest innerhalb der Verbindung, insbesondere innerhalb des Verbindungselements, weitere Wicklungsleiter bzw. Abschnitte desselben Wicklungsleiters vorhanden. Radial außerhalb kann sich beispielsweise eine Isolierung der Wicklung befinden. Diese Ausführungsvariante ist somit für das Wicklungsende geeignet, das in radialer Richtung der Wicklung gesehen außen liegt.

In der dritten Ausführungsvariante ist vorgesehen, dass sich radial innerhalb, radial außerhalb, axial vor und axial nach einer Verbindung einer Schaltleitung mit einem Wicklungsleiter noch ein Teil der Wicklung befindet. Die Verbindung, insbesondere in Form des Verbindungselements, ist also auf allen Seiten von Wicklungsleitern umgeben. Diese Ausführungsvariante ist geeignet für Anzapfungen, welche radial gesehen zwischen Wicklungsanfang und Wicklungsende liegen.

Es ist auch denkbar, dass mehrere erfindungsgemäße Verbindungen pro Wicklung vorgesehen sind. Somit können an einer Wicklung auch zwei oder alle drei Ausführungsvarianten vorliegen. Insbesondere können mehrere Verbindungen der dritten Ausführungsvariante vorliegen.

Die Erfindung umfasst auch einen Transformator, insbesondere einen Leistungstransformator, bevorzugt einen ölgefüllten Verteiltransformator, mit einer erfindungsgemäßen Wicklungsanordnung. Leistungstransformatoren sind Transformatoren, die für hohe Leistungen ausgelegt sind, etwa für den Einsatz in elektrischen Energienetzen. Leistungstransformatoren sind häufig dreiphasig als Dreiphasenwechselstrom-Transformator ausgeführt. Leistungstransformatoren im Bereich von einigen 10 kVA bis einige wenige MVA werden dabei in lokalen Transformatorenstationen, die der Versorgung der Niederspannungsnetze dienen, eingesetzt und als Verteiltransformatoren bezeichnet. Sie sind oft flüssigkeitsgefüllt, dabei in der Regel ölgefüllt.

### KURZE BESCHREIBUNG DER FIGUREN

Zur weiteren Erläuterung der Erfindung wird im nachfolgenden Teil der Beschreibung auf die Figuren Bezug genommen, aus denen weitere vorteilhafte Einzelheiten und mögliche Einsatzgebiete der Erfindung zu entnehmen sind. Die Figuren sind als beispielhaft zu verstehen und sollen den Erfindungscharakter zwar darlegen, ihn aber keinesfalls einengen oder gar abschließend wiedergeben. Es zeigt:
Fig. 1 einen Längsschnitt der erfindungsgemäßen Wicklungsanordnung im Bereich der Verbindung zwischen Schaltleitung und Wicklungsleiter,
Fig. 2 einen Längsschnitt des Bereichs um die Verbindung zwischen Schaltleitung und Wicklungsleiter aus Fig. 1.

### WEGE ZUR AUSFÜHRUNG DER ERFINDUNG

Fig. 1 zeigt das obere Ende einer erfindungsgemäßen Wicklungsanordnung mit einer Wicklung 1, die rund um eine Wicklungsachse 5 angeordnet ist. Radial innerhalb und/oder außerhalb der Wicklung 1 können noch weitere Wicklungen angeordnet sein. Die Wicklung 1 ist in der Regel um einen, hier nicht dargestellten, Kernschenkel eines Transformatorkerns gewickelt und besteht aus einem oder mehreren Wicklungsleitern 3. Der Wicklungsleiter 3 kann z.B. ein Wicklungsdraht sein. Um die elektrische Energie aus der Wicklung 1 und anschließend aus dem Transformatorgehäuse, das die Wicklungen 1 umgibt, herauszuführen, bzw. um die elektrische Energie von außen durch das Transformatorgehäuse in die Wicklung 1 einzubringen, ist eine sogenannte Ausleitung vorgesehen, also eine leitende Verbindung, die das Ende des Wicklungsleiters 3 der Wicklung 1 durch das Transformatorgehäuse hindurch mit einer Leitung außerhalb des Transformators verbindet.

Die Ausleitung umfasst dabei auch sogenannte Schaltleitungen 2, mittels welcher die einzelnen Wicklungen 1 des Transformators noch im Inneren des Transformatorgehäuses miteinander verschaltet werden können. Auf diese Weise können die drei Phasen eines Dreiphasenwechselstrom-Transformators miteinander verschaltet werden.

Die Wicklung 1 endet in einem Wicklungsleiter 3 und ist mittels eines Verbindungselements 4 mit einer Schaltleitung 2 verbunden, die zur Verschaltung der Wicklung 1 mit anderen Wicklungen dient. Das Verbindungselement 4 ist dabei im Inneren der Wicklung angeordnet. Dies bedeutet einerseits, dass sich in radialer Richtung der Wicklung 1, also normal zur Wicklungsachse 5, zumindest außerhalb des Verbindungselements 4 noch ein Teil der Wicklung 1 befindet, hier der Großteil der Wicklung 1. Das Ende des Wicklungsleiters 3 bildet hier den Wicklungsanfang der Wicklung 1, die hier als Oberspannungswicklung ausgebildet ist. Der Wicklungsanfang und damit das Verbindungselement 4 liegt hier - in radialer Richtung gesehen - innen an der Isolierung der Wicklung 1 zum Hauptstreuspalt und dieser wiederum liegt zwischen Oberspannungswicklung und Niederspannungswicklung.

Im Inneren der Wicklung bedeutet auch, dass sich in Richtung parallel zur Wicklungsachse 5 vor und nach dem Verbindungselement 4 noch ein Teil der Wicklung 1 befindet. In Fig. 1 befinden sich also auch oberhalb und unterhalb des Verbindungselements 4 noch weitere Wicklungsleiter der Wicklung 1. Diese weiteren Wicklungsleiter der Wicklung 1 isolieren also das Verbindungselement 4 vom Raum außerhalb der Wicklung 1.

Die Anordnung der Verbindung, nämlich hier des Verbindungselements 4, entspricht in Fig. 1 der vorher beschriebenen ersten Ausführungsvariante für den Wicklungsanfang. Das Verbindungselement 4 könnte aber entsprechend der zweiten Ausführungsvariante auch für das Wicklungsende verwendet werden, das in radialer Richtung der Wicklung 1 gesehen außen liegt, siehe die, als senkrechte Linie eingezeichnete, alternative Position 9 des Verbindungselements 4. Das Verbindungselement 4 wäre dann radial außen z.B. nur von der Isolierung der Wicklung 1 umgeben, an allen anderen Seiten (radial innen, axial) von den Wicklungsleitern der Wicklung 1. Das Verbindungselement 4 könnte aber entsprechend der dritten Ausführungsvariante auch für eine Anzapfung verwendet werden, die in radialer Richtung der Wicklung 1 gesehen an irgendeiner Stelle zwischen Wicklungsanfang und Wicklungsende liegt, siehe die, als senkrechte Linie eingezeichnete, beispielhafte alternative Position 8 des Verbindungselements 4. Das Verbindungselement 4 wäre dann allseits von Wicklungsleitern der Wicklung 1 umgeben.

Dadurch, dass die Schaltleitung 2 einen größeren Leiterquerschnitt aufweist als der Wicklungsleiter 3 ist außerhalb der Wicklung 2 die elektrische Feldstärke an der Außenseite der Schaltleitung 2 geringer als beim Wicklungsleiter 3, wenn dieser statt der Schaltleitung 2 aus der Wicklung 1 - in Fig. 1 oben aus der Wicklung 1 - herausgeführt werden würde.

In Fig. 2 sind das Verbindungselement und - teilweise in Schnittdarstellung - seine unmittelbare Umgebung vergrößert dargestellt. Sowohl die Schaltleitung 2 als auch der Wicklungsleiter 3, der einen kleineren Querschnitt als die Schaltleitung 2 aufweist, sind in das Verbindungselement 4 geführt und darin mittels Crimpverbindung miteinander mechanisch und elektrisch leitend verbunden. Eine elektrische Abschirmung 6 umgibt das Verbindungselement 4, den an das Verbindungselement 4 anschließenden Teil des Wicklungsleiters 3 und den an das Verbindungselement 4 anschließenden Teil der Schaltleitung 2. In diesem - in Richtung parallel zur Wicklungsachse 5 (siehe Fig. 1) betrachteten - Bereich und darüber hinausgehend ist eine Isolierung 7 vorgesehen, welche die elektrische Abschirmung 6, den an das Verbindungselement 4 anschließenden Teil des Wicklungsleiters 3 und den an das Verbindungselement 4 anschließende Teil der Schaltleitung 2 umgibt.

### Bezugszeichenliste:

- 1: Wicklung
- 2: Schaltleitung
- 3: Wicklungsleiter
- 4: Verbindungselement
- 5: Wicklungsachse
- 6: elektrischen Abschirmung
- 7: Isolierung
- 8: alternative Position des Verbindungselements 4
- 9: alternative Position des Verbindungselements 4

## Patentansprüche

1. Wicklungsanordnung für einen Transformator, insbesondere mit einer Betriebsmittelspannung von Um ≥ 72,5kV, wobei die Wicklungsanordnung zumindest eine Wicklung (1) aufweist, die in einem Wicklungsleiter (3) endet, wobei der Wicklungsleiter (3) mit einer Schaltleitung (2) verbunden ist, welche zur Verschaltung der Wicklung (1) mit anderen Wicklungen ausgebildet ist, **dadurch gekennzeichnet, dass** die Verbindung der Schaltleitung (2) mit dem Wicklungsleiter (3) im Inneren der Wicklung (1) angeordnet ist.

2. Wicklungsanordnung nach Anspruch 1, **dadurch gekennzeichnet, dass** die Verbindung zwischen Schaltleitung (2) und Wicklungsleiter (3) eine Crimpverbindung ist.

3. Wicklungsanordnung nach Anspruch 1 oder 2, **dadurch gekennzeichnet, dass** ein Verbindungselement (4), das die Verbindung zwischen Schaltleitung (2) und Wicklungsleiter (3) herstellt, von einer elektrischen Abschirmung (6) umgeben ist.

4. Wicklungsanordnung nach Anspruch 3, **dadurch gekennzeichnet, dass** die elektrische Abschirmung (6) auch den an das Verbindungselement (4) anschließenden Teil des Wicklungsleiters (3) und den an das Verbindungselement (4) anschließenden Teil der Schaltleitung (2) umgibt.

5. Wicklungsanordnung nach Anspruch 3 oder 4, **dadurch gekennzeichnet, dass** die elektrische Abschirmung (6) eine leitfähige Schicht umfasst, die zumindest das Verbindungselement (4) umgibt.

6. Wicklungsanordnung nach Anspruch 3, 4 oder 5, **dadurch gekennzeichnet, dass** die elektrische Abschirmung (6), der an das Verbindungselement (4) anschließende Teil des Wicklungsleiters (3) und der an das Verbindungselement (4) anschließende Teil der Schaltleitung (2) von einer gemeinsamen Isolierung (7) umgeben sind.

7. Wicklungsanordnung nach einem der vorstehenden Ansprüche, **dadurch gekennzeichnet, dass** sich sowohl radial außerhalb einer Verbindung einer Schaltleitung (2) mit einem Wicklungsleiter (3) als auch axial vor und nach dieser Verbindung der Schaltleitung (2) mit dem Wicklungsleiter (3) noch ein Teil der Wicklung (1) befindet.

8. Wicklungsanordnung nach einem der vorstehenden Ansprüche, **dadurch gekennzeichnet, dass** sich sowohl radial innerhalb einer Verbindung einer Schaltleitung (2) mit einem Wicklungsleiter (3) als auch axial vor und nach dieser Verbindung der Schaltleitung (2) mit dem Wicklungsleiter (3) noch ein Teil der Wicklung (1) befindet.

9. Wicklungsanordnung nach einem der vorstehenden Ansprüche, **dadurch gekennzeichnet, dass** sich radial innerhalb, radial außerhalb, axial vor und axial nach einer Verbindung einer Schaltleitung (2) mit einem Wicklungsleiter (3) noch ein Teil der Wicklung (1) befindet.

10. Transformator, insbesondere Leistungstransformator, bevorzugt ölgefüllter Verteiltransformator, mit einer Wicklungsanordnung nach einem der Ansprüche 1 bis 9.

## Claims

1. Winding assembly for a transformer, in particular having a medium operating voltage of Um ≥ 72.5kV, wherein the winding assembly has at least one winding (1) which ends in a winding conductor (3), wherein the winding conductor (3) is connected to a switching line (2) which is designed to connect the winding (1) to other windings, **characterised in that** the connection of the switching line (2) to the winding conductor (3) is arranged inside the winding (1).

2. Winding assembly according to claim 1, **characterised in that** the connection between the switching line (2) and the winding conductor (3) is a crimp connection.

3. Winding assembly according to claim 1 or 2, **characterised in that** a connecting element (4) which establishes the connection between the switching line (2) and the winding conductor (3) is surrounded by an electrical shielding (6) .

4. Winding assembly according to claim 3, **characterised in that** the electrical shielding (6) also surrounds the part of the winding conductor (3) adjoining the connecting element (4) and the part of the switching line (2) adjoining the connecting element (4).

5. Winding assembly according to claim 3 or 4, **characterised in that** the electrical shielding (6) comprises a conductive layer which at least surrounds the connecting element (4).

6. Winding assembly according to claim 3, 4 or 5, **characterised in that** the electrical shielding (6), the part of the winding conductor (3) adjoining the connecting element (4) and the part of the switching line (2) adjoining the connecting element (4) are surrounded by a common insulation (7).

7. Winding assembly according to one of the preceding claims, **characterised in that** part of the winding (1) is still located both radially outside a connection of a switching line (2) to a winding conductor (3) and also axially before and after this connection of the switching line (2) to the winding conductor (3).

8. Winding assembly according to one of the preceding claims, **characterised in that** part of the winding (1) is still located both radially inside a connection of a switching line (2) to a winding conductor (3) and also axially before and after this connection of the switching line (2) to the winding conductor (3).

9. Winding assembly according to one of the preceding claims, **characterised in that** part of the winding (1) is still located radially inside, radially outside, axially before and axially after a connection of a switching line (2) to a winding conductor (3).

10. Transformer, in particular a power transformer, preferably an oil-filled distribution transformer, having a winding assembly according to one of claims 1 to 9.

## Revendications

1. Agencement d'enroulement d'un transformateur, ayant notamment une tension moyenne de fonctionnement de Um ≥ à 72,5 kV, dans lequel l'agencement d'enroulement a au moins un enroulement (1) qui se termine en un conducteur (3) d'enroulement, dans lequel le conducteur (3) d'enroulement est relié à une ligne (2) de connexion, qui est constituée pour connecter l'enroulement (1) à d'autres enroulements, **caractérisé en ce que** la liaison de la ligne (2) de connexion au conducteur (3) de l'enroulement est disposé à l'intérieur de l'enroulement (1).

2. Agencement d'enroulement suivant la revendication 1, **caractérisé en ce que** la liaison entre la ligne (2) de connexion et le conducteur (3) de l'enroulement est un sertissage.

3. Agencement d'enroulement suivant la revendication 1 ou 2, **caractérisé en ce qu'**un élément (4) de liaison, qui ménage la liaison entre la ligne (2) de connexion et le conducteur (3) de l'enroulement, est entouré d'un blindage (6) électrique.

4. Agencement d'enroulement suivant la revendication 3, **caractérisé en ce que** le blindage (6) électrique entoure également la partie, se raccordant à l'élément (4) de liaison, du conducteur (3) de l'enroulement et la partie, se raccordant à l'élément (4) de liaison, de la ligne (2) de connexion.

5. Agencement d'enroulement suivant la revendication 3 ou 4, **caractérisé en ce que** le blindage (6) électrique comprend une couche conductrice, qui entoure au moins l'élément (4) de liaison.

6. Agencement d'enroulement suivant la revendication 3, 4 ou 5, **caractérisé en ce que** le blindage (6) électrique, la partie, se raccordant à l'élément (4) de liaison, du conducteur (3) de l'enroulement et la partie, se raccordant à l'élément (4) de liaison, de la ligne (2) de connexion sont entourés d'un isolant (7) commun.

7. Agencement suivant l'une des revendications précédentes, **caractérisé en ce qu'**encore une partie de l'enroulement (1) se trouve tant à l'extérieur radialement d'une liaison d'une ligne (2) de connexion à un conducteur (3) de l'enroulement qu'également axialement avant et après cette liaison de la ligne (2) de connexion au conducteur (3) de l'enroulement.

8. Agencement suivant l'une des revendications précédentes, **caractérisé en ce qu'**encore une partie de l'enroulement (1) se trouve tant radialement à l'intérieur d'une liaison d'une ligne (2) de connexion à un conducteur (3) de l'enroulement qu'également axialement avant et après cette liaison de la ligne (2) de connexion au conducteur (3) de l'enroulement.

9. Agencement suivant l'une des revendications précédentes, **caractérisé en ce qu'**encore une partie de l'enroulement se trouve radialement à l'intérieur, radialement à l'extérieur, axialement avant et axialement après, une liaison d'une ligne (2) de connexion à un conducteur (3) de l'enroulement (1).

10. Transformateur, notamment transformateur de puissance, de préférence transformateur de distribution rempli d'huile, ayant un agencement d'enroulement suivant l'une des revendications 1 à 9.
